# FASCICULE DE BREVET EUROPEEN

(11) **EP 1 912 287 B1**
(45) Date de publication et mention de la délivrance du brevet: **12.08.2015**
(21) Numéro de dépôt: 07354038.7
(22) Date de dépôt: 28.06.2007
(51) Int. Cl.: H01R 12/70, H01R 12/72

(54) **Connecteur électrique pour carte de circuit imprimé et boitier électrique étanche contenant un tel connecteur**
Elektrischer Anschluss für Karte mit gedruckter Schaltung und dichtes elektrisches Gehäuse, das einen solchen Anschluss enthält
Electric connector for printed circuit card and sealed electrical case containing such a connector

(30) Priorité: 12.10.2006 FR 0608921
(43) Date de publication de la demande: 16.04.2008
(73) Titulaire: Schneider Electric Industries SAS, 92500 Rueil-Malmaison (FR)
(72) Inventeur: Belloto, Henri, 38050 Grenoble Cedex (FR); Nuccio, Patrick, 38050 Grenoble Cedex (FR)
(74) Mandataire: Péru, Laurence

(56) Documents cités:
- EP-A- 0 817 327
- GB-A- 1 458 706
- US-A- 5 575 663
- US-A1- 2002 002 012
- US-A1- 2002 004 337

## Description

### DOMAINE TECHNIQUE DE L'INVENTION

L'invention est relative à un connecteur électrique destiné à être connecté sur la tranche d'une carte de circuit imprimé dont une première face est placée en contact d'un support. Ledit connecteur comprend au moins une lame métallique destinée à être en contact avec une piste électrique placée sur une seconde face de la carte du circuit imprimé, et au moins un moyen de maintien destiné à maintenir le connecteur électrique sur la tranche de la carte du circuit imprimé.

L'invention concerne aussi un boîtier contenant une carte de circuit imprimé sur laquelle est connecté un tel connecteur électrique.

### ETAT DE LA TECHNIQUE ANTERIEURE

L'utilisation de connecteurs électriques se connectant sur la tranche d'une carte de circuit imprimé est largement répandue notamment dans le domaine de l'informatique. Ces connecteurs comprennent généralement une ou plusieurs lames métalliques qui viennent en contact avec une ou plusieurs pistes électriques placées sur une ou deux des faces de la carte de circuit imprimé. La forme de la lame métallique est configurée de manière à appliquer une force de contact suffisante pour une bonne conduction électrique entre le connecteur et le circuit électrique.

Généralement, des moyens supplémentaires permettent le maintien de la carte sur un support placé dans un boîtier. Le support comprend par exemple des pinces mécaniques qui viennent collaborer avec la carte de circuit imprimé pour la maintenir en position.

Le ou les connecteurs électriques sont généralement connectés sur la carte de circuit imprimé après que celle-ci soit montée sur le support.

La connexion mécanique et électrique de la carte et du connecteur nécessite donc plusieurs moyens distincts. En outre, plusieurs étapes de montages sont nécessaires ce qui augmente le temps d'installation électrique et mécanique de la carte de circuit imprimé dans boîtier.

US 2002/002012 décrit un connecteur électrique selon le préambule de la revendication 1.

### EXPOSE DE L'INVENTION

L'invention vise donc à remédier aux inconvénients de l'état de la technique, de manière à proposer un connecteur électrique comportant des moyens de maintien sur la carte qui soient simples et rapides d'utilisation.

Le connecteur électrique selon l'invention comporte au moins une lame métallique destinée à exercer une force de pincement sur la carte de circuit imprimé pour la maintenir en contact avec le support, le mouvement du connecteur électrique et de la carte de circuit imprimé étant limité selon au moins une direction perpendiculaire aux faces de la carte du circuit imprimé.

Selon un mode de réalisation de l'invention, au moins un moyen de maintien comporte au moins une première surface de maintien destinée à coopérer avec des moyens de positionnement du support.

Avantageusement, la distance séparant la lame métallique et la première surface de maintien est supérieure à l'épaisseur de la tranche de la carte du circuit imprimé.

Selon un mode de réalisation de l'invention, la carte de circuit imprimé est destinée à être pincée indirectement entre la lame métallique et ladite au moins première surface de maintien, une partie du support étant placée entre la lame métallique et ladite au moins première surface de maintien.

Avantageusement, ledit au moins un moyen de maintien comporte au moins une seconde surface de maintien, la distance séparant la lame métallique et la seconde surface de maintien étant sensiblement égale à l'épaisseur de la tranche de la carte du circuit imprimé.

Avantageusement, la carte de circuit imprimé est destinée à être pincée directement entre la lame métallique et ladite au moins seconde surface de maintien.

De préférence, le connecteur électrique comporte une zone d'accrochage destinée à coopérer avec au moins un moyen d'accrochage du support, le mouvement du connecteur électrique étant limité selon au moins une direction parallèle aux faces de la carte de circuit imprimé.

Dans un mode de réalisation particulier, le connecteur électrique comporte au moins deux doigts centreurs isolants placés parallèlement de part et d'autre de ladite au moins une lame métallique, chaque doigt centreur ayant une surface antérieure destinée à être en vis à vis avec la seconde face de la carte de circuit imprimé.

De préférence, les doigts centreur ont une longueur supérieure à celles de ladite au moins une lame métallique.

De préférence, les doigts centreur comportent un pan incliné au niveau de leur surface frontale perpendiculaire aux faces de la carte de circuit imprimé.

Dans un mode de réalisation particulier, le connecteur comporte plusieurs lames métalliques, chaque lame métallique étant destinée à être reliée à une piste électrique de la carte du circuit imprimé.

De préférence, les lames métalliques sont séparées par des doigts séparateurs isolants placés parallèlement audites lames.

De préférence, les doigts séparateurs sont de longueur inférieure à celles des lames métalliques.

De préférence, chaque lame métallique est élastique.

Avantageusement, le connecteur comporte au moins une zone de test électrique donnant accès à une surface électrique non isolée reliée à une lame métallique

Un boîtier électrique selon un mode développement de l'invention comprend une carte de circuit imprimé connectée à au moins un connecteur électrique tel que décrit ci-dessus. Ladite carte est positionnée sur un support délimitant au moins un premier volume interne de confinement à l'intérieur du support. Le boîtier comporte un couvercle destiné à recouvrir la carte de circuit imprimé positionnée sur ledit support, et délimitant au moins un second volume interne de confinement entre le couvercle et la seconde face de la carte de circuit imprimé. Le couvercle comporte un pourtour interne de positionnement collaborant avec un pourtour externe constitué par la tranche de la carte de circuit imprimé (2) et par ledit au moins un connecteur électrique connecté sur ladite tranche de manière de réduire la pénétration de flux de particules polluantes à l'intérieur des premier et second volumes de confinement.

Avantageusement, le couvercle comporte une paroi interne d'isolement divisant le premier volume interne de confinement en deux sous-volumes internes de confinement et empêchant des flux de particules polluantes de passer d'un premier sous-volume de confinement à l'autre.

De préférence, les lames métalliques, les doigts séparateurs isolants et les doigts centreurs isolants du ou des connecteurs électriques sont placés à l'intérieur du même sous-volume de confinement.

### BREVE DESCRIPTION DES FIGURES

D'autres avantages et caractéristiques ressortiront plus clairement de la description qui va suivre de modes particuliers de réalisation de l'invention, donnés à titre d'exemples non limitatifs, et représentés aux dessins annexés sur lesquels :

la figure 1 représente une vue schématique en coupe d'un connecteur électrique positionné sur un support suivant un premier mode préférentiel de réalisation de l'invention;

la figure 2 représente une vue schématique en coupe d'un connecteur électrique positionné sur un support suivant un second mode préférentiel de réalisation de l'invention ;

la figure 3 représente une vue schématique en coupe d'un boîtier comportant un connecteur électrique selon la figure 2 ;

la figure 4 représente une vue schématique en coupe d'une variante de réalisation du boîtier selon la figure 3 ;

les figures 5 et 6 représentent des vues en perspective du connecteur selon la figure 2 ;

les figures 7 à 9 représentent des vues en perspective du connecteur selon la figure 2 en cours de positionnement sur une carte de circuit imprimé ;

la figure 10 représente une vue de détail en coupe d'un connecteur selon l'invention placé dans boîtier étanche.

### DESCRIPTION DETAILLEE D'UN MODE DE REALISATION

En référence à la figure 1, selon un premier mode préférentiel de réalisation de l'invention, un connecteur électrique 1 comprend un corps 10 dans lequel sont reliés la première extrémité d'au moins une lame métallique 11 à un conducteur 17. Ladite au moins une lame métallique est de préférence élastique.

Le conducteur 17, de préférence souple, est destiné à être connecté à un autre composant électrique ou est destiné à être directement soudé à un composant électrique. La lame métallique 11 et le conducteur 17 sont par exemple moulés dans le corps 10 qui est réalisé dans un matériau isolant.

Le connecteur électrique 1 selon l'invention est destiné à être connecté sur la tranche 20 d'une carte de circuit imprimé 2 dont une première face 2a est placée en contact d'un support 3.

La seconde extrémité de la lame métallique 11 est destinée à être en contact électrique avec une piste électrique 21 placée sur une seconde face 2b de la carte du circuit imprimé 2. Le connecteur électrique 1 comporte au moins un moyen de maintien 12 destiné à maintenir ledit connecteur sur la tranche de la carte du circuit imprimé 2. En outre, le moyens de maintien 12 est destiné à maintenir ledit connecteur sur le support 3. Lorsque le connecteur est placé sur la tranche de la carte de circuit imprimé, ladite au moins une lame métallique 11 est conformée de manière à pourvoir exercer une force de pincement Fp sur la carte de circuit imprimé 2 pour la maintenir en contact avec le support 3. A titre d'exemple, la lame métallique a de préférence la forme d'une demi-lyre. L'application de la force de pincement Fp permet de limiter le mouvement du connecteur électrique 1 et de la carte de circuit imprimé 2 selon au moins une direction Z perpendiculaire aux faces 2a, 2b de la carte du circuit imprimé 2. La force de pincement Fp, en fonction de son intensité, peut bloquer le mouvement du connecteur électrique 1 et de la carte de circuit imprimé 2 par rapport au support 3.

Ledit au moins un moyen de maintien 12 du connecteur comporte au moins une première surface de maintien 122 qui coopère avec des moyens de positionnement 31 du support 3. Chaque moyen de maintien peut prendre la forme d'un élément faisant saillie par rapport aux cotés du connecteur 1. Les moyens de positionnement 31 peuvent prendre la forme d'ergots. Les éléments faisant saillie ont au moins une surface plane qui vient en contact avec les ergots du support pour bloquer le déplacement du connecteur par rapport au support.

Selon un mode de réalisation de l'invention, le connecteur comprend deux moyens de maintien 12 placés symétriquement par rapport à un plan de symétrie dudit connecteur.

Selon un premier mode préférentiel de l'invention tel que représenté sur la figure 1, la distance séparant la lame métallique 11 et la première surface de maintien 122 est supérieure à l'épaisseur de la tranche 20 de la carte du circuit imprimé 2. La carte de circuit imprimé 2 est en effet pincée indirectement entre la lame métallique 11 et ladite au moins première surface de maintien 122. En effet, une partie du support 3 est placée entre la lame métallique 11 et ladite au moins première surface de maintien 122. Ainsi, sous l'effet de la force de pincement Fp, cette partie du support 3 est donc aussi pincée entre la lame métallique 11, la carte de circuit imprimé 2 et ladite au moins première surface de maintien 122.

Selon un second mode préférentiel de l'invention tel que représenté sur la figure 2, ledit au moins un moyen de maintien 12 du connecteur électrique 1 comporte au moins une seconde surface de maintien 123. La distance séparant la lame métallique 11 et la seconde surface de maintien 123 est sensiblement égale à l'épaisseur de la tranche 20 de la carte du circuit imprimé 2. Lorsque le connecteur est placé sur la tranche de la carte de circuit imprimé, la carte de circuit imprimé 2 est pincée directement entre la lame métallique 11 et ladite au moins seconde surface de maintien 123. Ladite au moins une première surface de maintien 122 coopère avec les moyens de positionnement 31 du support 3.

Ainsi, selon tous les modes de réalisation de l'invention, lorsque le connecteur électrique 1 est placé sur la tranche de la carte de circuit, la ou les lames métalliques viennent au contact avec une piste 21 de la carte de circuit imprimé 2. La force de pincement Fp exercée par la lame métallique est alors suffisante pour obtenir une faible résistance de contact électrique entre le connecteur 1 et la piste 21 de carte de circuit imprimé 2. En outre, la force de pincement Fp est aussi suffisante pour maintenir la carte de circuit imprimé 2 sur le support 3. La force de pincement Fp est due principalement à la déformation de la lame métallique 11 au moment de la connexion du connecteur 1 sur la carte de circuit imprimé 2 placée sur le support 3.

Comme représenté sur la figure 7 ; le connecteur électrique 1 comporte une zone d'accrochage 18 destinée à coopérer avec au moins un moyen d'accrochage 32 du support 3. Cette collaboration des moyens d'accrochage 18 et dudit au moins un moyen d'accrochage permet de limiter le mouvement du connecteur électrique 1 selon au moins une direction X qui est parallèle aux faces 2a, 2b de la carte de circuit imprimé 2. Selon les modes préférentiels de réalisation de l'invention tels que représentés sur les figures 5 à 9, chaque connecteur électrique est destiné à collaborer avec deux moyens d'accrochage 32. Les moyens d'accrochage 32 sont placés aux extrémités des moyens de positionnement 31 du support 3. L'élément en saillie du chaque moyen de positionnement 31 comporte à une extrémité libre un crochet qui vient se positionner sur la zone d'accrochage 18 placée à l'arrière du connecteur électrique 1 lorsque ce dernier est connecté.

Comme représenté sur la figure 5, le connecteur électrique 1 comporte au moins deux doigts centreurs isolants 15 placés parallèlement de part et d'autre de ladite au moins une lame métallique 11. Chaque doigt centreur 15 comporte une surface antérieure 155 destinée à être en vis à vis avec la seconde face 2b de la carte de circuit imprimé 2. Les doigts centreur 15 ont de préférence une longueur supérieure à celles de ladite au moins une lame métallique 11. Cette configuration géométrique permet d'assurer la protection mécanique de ladite lame au moment de la connexion du connecteur sur la tranche 20 de la carte de circuit imprimé 2.

Selon une variante de réalisation du doigt centreur 15, ce dernier comporte un pan incliné 156 au niveau de sa surface frontale 157 perpendiculaire aux faces 2a, 2b de la carte de circuit imprimé 2. Ce plan incliné permet de favoriser l'introduction du connecteur électrique 1 sur la tranche 20 de la carte du circuit imprimé 1.

Selon les modes préférentiels de réalisation de l'invention tels que représentés sur les figures 1 à 9, le connecteur électrique 1 comporte plusieurs lames métalliques 11. Chaque lame métallique 11 est destinée à être reliée à une piste 21 électrique de la carte du circuit imprimé 2. Les lames métalliques 11 sont alors séparées par des doigts séparateurs isolants 14 placés parallèlement audites lames. Les doigts séparateurs 14 ont de préférence une longueur inférieure à celles des lames métalliques 11.

Selon une variante de réalisation du connecteur électrique selon les différents modes de réalisation de l'invention, le connecteur électrique 1 comporte au moins une zone de test électrique 16 associée respectivement à une lame métallique 1. Le corps 10 du connecteur 1 qui est réalisé dans un matériau isolant comprend des ouvertures donnant accès à une surface électrique non isolée reliée à une lame métallique 11. Ces ouvertures sont de préférence placées sur la face du connecteur placée à l'opposé de la face qui est en contact avec la tranche 20 de la carte de circuit imprimé 2.

L'invention concerne aussi un boîtier électrique comprenant une carte de circuit imprimé 2 connectée à au moins un connecteur électrique 1 tel que décrit au-dessus. Ladite carte est positionnée sur un support 3 délimitant au moins un premier volume interne de confinement 8 à l'intérieur du support 3.

Le boîtier comprend aussi un couvercle 4 destiné à recouvrir la carte de circuit imprimé 2 positionnée sur ledit support. La carte de circuit imprimé 2 comprend un circuit électronique positionné sur les faces 2a, 2b de ladite carte. Le positionnement du couvercle 4 sur la carte de circuit imprimé 2 permet de délimiter au moins un second volume interne de confinement 7 entre le couvercle 4 et la seconde face 2b de la carte de circuit imprimé 2.

Le couvercle 4 comporte un pourtour interne de positionnent dont la forme est déterminée afin de collaborer avec un pourtour externe constitué de la tranche 20 de la carte de circuit imprimé 2 sur laquelle est connecté ledit au moins un connecteur électrique 1.

Le pourtour externe se situe dans un plan parallèle aux faces 2a, 2b de la carte de circuit imprimé 2. Ce pourtour externe est de préférence situé dans un plan qui est sensiblement confondu avec celui de la carte de circuit imprimé 2.

Selon un mode de réalisation de l'invention, le pourtour externe est en contact de manière continue avec la tranche de la carte de circuit imprimé sur laquelle est connecté au moins un connecteur électrique 1. Ainsi les premier et second volumes de confinement 8, 7 sont isolés par rapport au volume extérieur 6 du boîtier.

Selon un mode de réalisation, le circuit électrique du boîtier électrique est destiné à la commande de dispositifs de coupure tels que des disjoncteurs. Chaque connecteur électrique 1 peut être relié, via les conducteurs 17 à un capteur de courant placé autour d'une ligne de courant. Le boîtier est généralement placé dans une zone proche de la zone de coupure du disjoncteur. Au moment de la coupure, la présence de gaz ionisés risque de détériorer les composants électriques du circuit électrique de commande.

Comme représenté sur les figures 3 et 4, grâce au positionnement ajusté du pourtour interne du couvercle par rapport au pourtour externe de la carte de circuit imprimé 2 et grâce à l'application de la force de pincement Fp maintenant en contact ladite carte et le support 3, il est possible de réduire de manière significative le risque de pénétration de flux 9A, 9B de particules polluantes à l'intérieur desdits volumes internes de confinement 8, 7. Les composants électriques ou électroniques placés sur les faces 2a, 2b de la carte de circuit imprimé 2 sont ainsi protégés.

Selon une variante de réalisation du couvercle 4, au moins une paroi interne 41 d'isolement divise le premier volume interne de confinement 7 en deux sous-volumes internes de confinement 7A, 7B. Cette paroi interne 41 crée une chicane supplémentaire empêchant le déplacement des flux 9B particules polluantes d'un premier sous-volume de confinement à l'autre.

Selon une variante de réalisation du boîtier électrique, les lames électriques 11, les doigts séparateurs isolants 14 et les doigts centreurs isolants 15 du ou des connecteurs électriques 1 sont de préférence placés à l'intérieur du même sous-volume de confinement 7A.

## Revendications

1. Connecteur électrique (1) destiné à être connecté sur la tranche (20) d'une carte de circuit imprimé (2) comprenant :
• au moins une lame métallique (11) destinée à être en contact avec une piste électrique (21) placée sur une seconde face (2b) de la carte du circuit imprimé (2),
• au moins un moyen de maintien (12) destiné à maintenir le connecteur électrique (1) sur la tranche de la carte du circuit imprimé (2),
**caractérisé en ce que** une première face (2a) de la carte de circuit imprimé est placée en contact d'un support (3) et ladite au moins une lame métallique (11) est destinée à exercer une force de pincement (Fp) sur la carte de circuit imprimé (2) pour la maintenir en contact avec le support (3) et pour limiter le mouvement du connecteur électrique et de la carte de circuit imprimé (2) par rapport au support (3) selon au moins une direction (Z) perpendiculaire aux faces (2a, 2b) de la carte du circuit imprimé (2).

2. Connecteur électrique selon la revendication 1 **caractérisé en ce que** ledit au moins un moyen de maintien (12) comporte au moins une première surface de maintien (122) destinée à coopérer avec des moyens de positionnement (31) du support (3).

3. Connecteur électrique selon la revendication 2 **caractérisé en ce que** la distance séparant la lame métallique (11) et la première surface de maintien (122) est supérieure à l'épaisseur de la tranche (20) de la carte du circuit imprimé (2)

4. Connecteur électrique selon la revendication 3 **caractérisé en ce que** la carte de circuit imprimé (2) est destinée à être pincée indirectement entre la lame métallique (11) et ladite au moins première surface de maintien (122), une partie du support (3) étant placée entre la lame métallique (11) et ladite au moins première surface de maintien.

5. Connecteur électrique selon la revendication 2 **caractérisé en ce que** ledit au moins un moyen de maintien (13) comporte au moins une seconde surface de maintien (123), la distance séparant la lame métallique et la seconde surface de maintien (123) étant sensiblement égale à l'épaisseur de la tranche (20) de la carte du circuit imprimé (2).

6. Connecteur électrique selon la revendication 5 **caractérisé en ce que** la carte de circuit imprimé (2) est destinée à être pincée directement entre la lame métallique (11) et ladite au moins seconde surface de maintien (123).

7. Connecteur électrique selon l'une quelconque des revendications précédentes **caractérisé en ce qu'**il comporte une zone d'accrochage (18) destinée à coopérer avec au moins un moyen d'accrochage (32) du support (3), le mouvement du connecteur électrique (1) étant limité selon au moins une direction (X) parallèle aux faces (2a, 2b) de la carte de circuit imprimé (2).

8. Connecteur électrique selon l'une quelconque des revendications précédentes **caractérisé en ce qu'**il comporte au moins deux doigts centreurs (15) isolants placés parallèlement de part et d'autre de ladite au moins une lame métallique (11), chaque doigt centreur (15) ayant une surface antérieure (155) destinée à être en vis à vis avec la seconde face (2b) de la carte de circuit imprimé (2).

9. Connecteur électrique selon la revendication 7 **caractérisé en ce que** les doigts centreur (15) ont une longueur supérieure à celles de ladite au moins une lame métallique (11).

10. Connecteur électrique selon la revendication 7 ou 8 **caractérisé en ce que** les doigts centreur (15) comportent un pan incliné (156) au niveau de leur surface frontale (157) perpendiculaire aux faces (2a, 2b) de la carte de circuit imprimé (2).

11. Connecteur électrique selon l'une quelconque des revendications précédentes **caractérisé en ce qu'**il comporte plusieurs lames métalliques (11), chaque lame métallique étant destinée à être reliée à une piste électrique de la carte du circuit imprimé (2).

12. Connecteur électrique selon la revendication 11 **caractérisé en ce que** les lames métalliques (2) sont séparées par des doigts séparateurs isolants (14) placés parallèlement audites lames.

13. Connecteur électrique selon la revendication 12 **caractérisé en ce que** les doigts séparateurs (14) sont de longueur inférieure à celles des lames métalliques (11).

14. Connecteur électrique selon l'une quelconque des revendications précédentes **caractérisé en ce que** chaque lame métallique (11) est élastique.

15. Connecteur électrique selon l'une quelconque des revendications précédentes **caractérisé en ce qu'**il comporte au moins une zone de test électrique (16) donnant accès à une surface électrique non isolée reliée à une lame métallique (11).

16. Boîtier électrique comprenant :
- une carte de circuit imprimé (2) connectée à au moins un connecteur électrique (1) selon les revendications précédentes, ladite carte étant positionnée sur un support (3) délimitant au moins un premier volume interne de confinement (8) à l'intérieur du support (3),
- un couvercle (4) destiné à recouvrir la carte de circuit imprimé (2) positionnée sur ledit support, et délimitant au moins un second volume interne de confinement (7, 7A, 7B) entre le couvercle (4) et la seconde face (2b) de la carte de circuit imprimé (2),
caractérisé en ce le couvercle (4) comporte un pourtour interne de positionnement collaborant avec un pourtour externe constitué par la tranche (20) de la carte de circuit imprimé (2) et par ledit au moins un connecteur électrique (1) connecté sur ladite tranche de manière de réduire la pénétration de flux (9A, 9B) de particules polluantes à l'intérieur des premier et second volumes de confinement (8, 7, 7A, 7b).

17. Boîtier électrique selon la revendication 16 caractérisé en ce le couvercle comporte une paroi interne (41) d'isolement divisant le premier volume interne de confinement (7) en deux sous-volumes internes de confinement (7A, 7B) et empêchant des flux (9B) de particules polluantes de passer d'un premier sous-volume de confinement à l'autre.

18. Boîtier électrique selon l'une des revendications 16 à 17 **caractérisé en ce que** les lames métalliques (11), les doigts séparateurs isolants (14) et les doigts centreurs isolants (15) du ou des connecteurs électriques (1) sont placés à l'intérieur du même sous-volume de confinement (7A).

## Patentansprüche

1. Steckverbinder (1) zum Anschluss an den Rand (20) einer gedruckten Schaltung (2), welcher Steckverbinder:
• mindestens einen Metallstreifen (11) zur Verbindung mit einer auf einer zweiten Seite (2b) der gedruckten Schaltung (2) angeordneten Leiterbahn (21) sowie
• mindestens ein Haltemittel (12) zum Halten des Steckverbinders (1) auf dem Rand der gedruckten Schaltung (2) umfasst,
**dadurch gekennzeichnet, dass** eine erste Seite (2a) der gedruckten Schaltung auf einem Träger (3) aufliegt und der mindestens einfach vorhandene Metallstreifen (11) dazu dient, eine Klemmkraft (Fp) auf die gedruckte Schaltung (2) auszuüben, um diese in Auflage auf dem Träger (3) zu halten und die Relativbewegung zwischen dem Steckverbinder sowie der gedruckten Schaltung (2) einerseits und dem Träger (3) andererseits in mindestens einer, senkrecht zu den Seiten (2a, 2b) der gedruckten Schaltung (2) verlaufenden Richtung (Z) zu begrenzen.

2. Steckverbinder nach Anspruch 1, **dadurch gekennzeichnet, dass** das genannte, mindestens einfach vorhandene Haltemittel (12) mindestens eine erste Stützfläche (122) umfasst, die dazu dient, mit am Träger (3) ausgebildeten Positioniermitteln (31) zusammenzuwirken.

3. Steckverbinder nach Anspruch 2, **dadurch gekennzeichnet, dass** der Abstand zwischen dem Metallstreifen (11) und der ersten Stützfläche (122) größer ist als die Dicke des Rands (20) der gedruckten Schaltung (2).

4. Steckverbinder nach Anspruch 3, **dadurch gekennzeichnet, dass** die gedruckte Schaltung (2) dazu dient, indirekt zwischen den Metallstreifen (11) und die genannte, mindestens einfach vorhandene Stützfläche (122) eingeklemmt zu werden, wobei ein Teil des Trägers (3) zwischen dem Metallstreifen (11) und der genannten, mindestens einfach vorhandenen Stützfläche angeordnet ist.

5. Steckverbinder nach Anspruch 2, **dadurch gekennzeichnet, dass** das mindestens einfach vorhandene Haltemittel (13) mindestens eine zweite Stützfläche (123) umfasst, wobei der Abstand zwischen dem Metallstreifen und der zweiten Stützfläche (123) annähernd der Dicke des Rands (20) der gedruckten Schaltung (2) entspricht.

6. Steckverbinder nach Anspruch 5, **dadurch gekennzeichnet, dass** die gedruckte Schaltung (2) dazu dient, direkt zwischen dem Metallstreifen (11) und der genannten, mindestens einfach vorhandenen zweiten Stützfläche (123) eingeklemmt zu werden.

7. Steckverbinder nach irgendeinem der vorhergehenden Ansprüche, **dadurch gekennzeichnet, dass** er einen Rastbereich (18) umfasst, der dazu dient, mit mindestens einem am Träger (3) ausgebildeten Rastmittel (32) zusammenzuwirken, derart, dass die Bewegung des Steckverbinders (1) in mindestens einer parallel zu den Seiten (2a, 2b) der gedruckten Schaltung (2) verlaufenden Richtung (X) begrenzt wird.

8. Steckverbinder nach irgendeinem der vorhergehenden Ansprüche, **dadurch gekennzeichnet, dass** er mindestens zwei Isolierstoff-Zentrierstifte (15) umfasst, die auf beiden Seiten des genannten, mindestens einfach vorhandenen Metallstreifens (11) parallel zueinander angeordnet sind, wobei jeder Zentrierstift (15) eine Vorderseite (155) umfasst, die dazu dient, gegenüber der zweiten Seite (2b) der gedruckten Schaltung (2) positioniert zu werden.

9. Steckverbinder nach Anspruch 7, **dadurch gekennzeichnet, dass** die Zentrierstifte (15) eine größere Länge aufweisen als die genannten mindestens einfach vorhandenen Metallstreifen (11).

10. Steckverbinder nach Anspruch 7 oder 8, **dadurch gekennzeichnet, dass** die Zentrierstifte (15) an ihrer senkrecht zu den Seiten (2a, 2b) der gedruckten Schaltung (2) angeordneten Vorderseite (157) einen abgeschrägten Bereich (156) umfassen.

11. Steckverbinder nach irgendeinem der vorhergehenden Ansprüche, **dadurch gekennzeichnet, dass** er mehrere Metallstreifen (11) umfasst, wobei jeder Metallstreifen dazu dient, mit einer Leiterbahn der gedruckten Schaltung (2) verbunden zu werden.

12. Steckverbinder nach Anspruch 11, **dadurch gekennzeichnet, dass** die Metallstreifen (2) durch parallel zu den Streifen angeordnete Isolierstoff-Trennstifte (14) voneinander getrennt sind.

13. Steckverbinder nach Anspruch 12, **dadurch gekennzeichnet, dass** die Trennstifte (14) eine geringere Länge aufweisen als die Metallstreifen (11).

14. Steckverbinder nach irgendeinem der vorhergehenden Ansprüche, **dadurch gekennzeichnet, dass** sämtliche Metallstreifen (11) federnd ausgeführt sind.

15. Steckverbinder nach irgendeinem der vorhergehenden Ansprüche, **dadurch gekennzeichnet, dass** er mindestens einen elektrischen Prüfbereich (16) umfasst, der den Zugang zu einer nicht isolierten, elektrisch leitenden Fläche erlaubt, die mit einem Metallstreifen (11) verbunden ist.

16. Elektrogehäuse mit:
- einer gedruckten Schaltung (2), die mit mindestens einem Steckverbinder (1) nach den vorhergehenden Ansprüchen verbunden ist und auf einem Träger (3) aufliegt, der mindestens einen ersten Hüllraum (8) im Inneren des Trägers (3) begrenzt, sowie
- einer Abdeckung (4), die dazu dient, die auf dem genannten Träger aufliegende gedruckte Schaltung (2) nach oben zu umschließen, und die mindestens einen zweiten Hüllraum (7, 7A, 7B) zwischen der Abdeckung (4) und der zweiten Seite (2b) der gedruckten Schaltung (2) begrenzt,
**dadurch gekennzeichnet, dass** die Abdeckung (4) einen inneren Positionierrand umfasst, welcher mit einem äußeren Positionierrand zusammenwirkt, der durch die den Rand (20) der gedruckten Schaltung (2) und den genannten, mindestens einfach vorhandenen und mit dem genannten Rand verbundenen Steckverbinder (1) gebildet wird, derart, dass ein Einströmen von verunreinigenden Gasteilchen (9A, 9B) in den ersten und den zweiten Hüllraum (8, 7, 7A, 7b) vermindert wird.

17. Elektrogehäuse nach Anspruch 16, **dadurch gekennzeichnet, dass** die Abdeckung eine interne Trennwand (41) umfasst, die den ersten Hüllraum (7) in zwei Teil-Hüllräume (7A, 7B) unterteilt und verhindert, dass verunreinigende Gasteilchen (9B) vom ersten Teilraum in den zweiten Teilraum strömen.

18. Elektrogehäuse nach einem der Ansprüche 16 oder 17, **dadurch gekennzeichnet, dass** die Metallstreifen (11), die Isolierstoff-Trennstifte (14) und die Isolierstoff-Zentrierstifte (15) des Steckverbinders bzw. der Steckverbinder (1) im Inneren des gleichen Teil-Hüllraums (7A) angeordnet sind.

## Claims

1. Electrical connector (1) designed to be connected to the edge section (20) of a printed circuit board (2) comprising:
• at least one metal strip (11) designed to be in contact with an electrical track (21) placed on a second face (2b) of the board of the printed circuit (2),
• at least one holding means (12) designed to hold the electrical connector (1) on the edge section of the board of the printed circuit (2),
**characterized in that** a first face (2a) of the printed circuit board (2) is placed in contact with a support (3) and the said at least one metal strip (11) is designed to exert a pinching force (Fp) on the printed circuit board (2) so as to hold it in contact with the support (3) and in order to limit the movement of the electrical connector and of the printed circuit board (2) with respect to the support (3) in at least one direction (Z) perpendicular to the faces (2a, 2b) of the board of the printed circuit (2).

2. Electrical connector according to Claim 1 **characterized in that** the said at least one holding means (12) comprises at least a first holding surface (122) designed to cooperate with positioning means (31) for the support (3).

3. Electrical connector according to Claim 2 **characterized in that** the distance separating the metal strip (11) and the first holding surface (122) is greater than the thickness of the edge section (20) of the board of the printed circuit (2).

4. Electrical connector according to Claim 3 **characterized in that** the printed circuit board (2) is designed to be pinched indirectly between the metal strip (11) and the said at least first holding surface (122), a part of the support (3) being placed between the metal strip (11) and the said at least first holding surface.

5. Electrical connector according to Claim 2 **characterized in that** the said at least one holding means (13) comprises at least a second holding surface (123), the distance between the metal strip and the second holding surface (123) being substantially equal to the thickness of the edge section (20) of the board of the printed circuit (2).

6. Electrical connector according to Claim 5 **characterized in that** the printed circuit board (2) is designed to be pinched directly between the metal strip (11) and the said at least second holding surface (123).

7. Electrical connector according to any one of the preceding claims **characterized in that** it comprises a latching area (18) designed to cooperate with at least one latching means (32) of the support (3), the movement of the electrical connector (1) being limited to at least one direction (X) parallel to the faces (2a, 2b) of the printed circuit board (2).

8. Electrical connector according to any one of the preceding claims **characterized in that** it comprises at least two insulating centering fingers (15) placed parallel on either side of the said at least one metal strip (11), each centering finger (15) having a front surface (155) designed to be facing the second face (2b) of the printed circuit board (2).

9. Electrical connector according to Claim 7 **characterized in that** the centering fingers (15) have a length greater than those of the said at least one metal strip (11).

10. Electrical connector according to either of Claims 7 and 8 **characterized in that** the centering fingers (15) comprise an inclined face (156) on their front surface (157) perpendicular to the faces (2a, 2b) of the printed circuit board (2).

11. Electrical connector according to any one of the preceding claims **characterized in that** it comprises several metal strips (11), each metal strip being designed to be connected to an electrical track of the board of the printed circuit (2).

12. Electrical connector according to Claim 11 **characterized in that** the metal strips (2) are separated by insulating separating fingers (14) placed parallel to the said strips.

13. Electrical connector according to Claim 12 **characterized in that** the separating fingers (14) have a length less than those of the metal strips (11).

14. Electrical connector according to any one of the preceding claims **characterized in that** each metal strip (11) is elastic.

15. Electrical connector according to any one of the preceding claims **characterized in that** it comprises at least one electrical test area (16) giving access to a non-isolated électrical surface connected to a metal strip (11).

16. Electrical housing comprising:
- a printed circuit board (2) connected to at least one electrical connector (1) according to the preceding claims, the said board being positioned on a support (3) bounding at least a first internal confinement volume (8) inside the support (3),
- a cover (4) designed to cover the printed circuit board (2) positioned on the said support, and bounding at least a second internal confinement volume (7, 7A, 7B) between the cover (4) and the second face (2b) of the printed circuit board (2),
**characterized in that** the cover (4) comprises an internal positioning periphery cooperating with an external periphery formed by the edge section (20) of the printed circuit board (2) and by the said at least one electrical connector (1) connected to the said edge section in such a manner as to reduce the penetration of streams (9A, 9B) of polluting particles inside of the first and second confinement volumes (8, 7, 7A, 7b).

17. Electrical housing according to Claim 16 **characterized in that** the cover comprises an internal isolating wall (41) dividing the first internal confinement volume (7) into two internal confinement sub-volumes (7A, 7B) and preventing streams (9B) of polluting particles from going from a first confinement sub-volume to the other.

18. Electrical housing according to either of Claims 16 and 17 **characterized in that** the metal strips (11), the insulating separating fingers (14) and the insulating centering fingers (15) of the electrical connector or connectors (1) are placed inside of the same confinement sub-volume (7A).
